# EUROPÄISCHE PATENTSCHRIFT

(11) **EP 1 270 476 B1**
(45) Veröffentlichungstag und Bekanntmachung des Hinweises auf die Patenterteilung: **30.03.2005**
(21) Anmeldenummer: 01810633.6
(22) Anmeldetag: 29.06.2001
(51) Int. Cl.: B65H 29/00, B65H 29/04, B65H 5/02

(54) **Einrichtung zum Transport von Druckprodukten**
Device for transporting printed products
Dispositif pour transporter des produits imprimés

(43) Veröffentlichungstag der Anmeldung: 02.01.2003
(73) Patentinhaber: Grapha-Holding AG, 6052 Hergiswil (CH)
(72) Erfinder: Eugster, Albert, 4802 Strengelbach (CH)

(56) Entgegenhaltungen:
- EP-A- 0 380 921
- CH-A- 322 276
- DE-A- 2 323 432
- US-A- 3 989 239
- US-A- 4 664 577
- US-A- 5 213 318
- US-A- 5 794 929

## Beschreibung

Die Erfindung betrifft eine Einrichtung zum Transport von Druckprodukten, mit einem endlos umlaufend geführten Zugorgan, an welchem in regelmässigen Abständen zugeführte Druckprodukte übernehmende und wieder abgebende Aufnahmemittel befestigt sind.

Derartige Einrichtungen sind u.a. als Takttransporteure in der druckverarbeitenden Industrie bekannt und transportieren einzelne Druckprodukte von einer Druckmaschine über mehrere Verarbeitungsstationen in den Versandbereich. Diese Einrichtung weist ein durch eine geführte Kette gebildetes Zugorgan auf, an dem in regelmässigen Abständen klammerartige Greifer befestigt sind, die in Offenstellung an einer Zuführstation durch Schliessen des Greifers ein Druckprodukt übernehmen und an eine nachfolgende Verarbeitungsstation weiterfördern, wo die Druckprodukte durch Oeffnen der Greifer von diesen zur Entnahme befreit werden.

Diese bekannten Einrichtungen fördern das Druckprodukt hängend in ein getaktet rotierendes Zellenrad, welches die Druckprodukte beispielsweise in Taschen einer Einsteckmaschine steckt. Die EP 0 380 921 B1 vermittelt eine derartige Einrichtung zur Beschickung einer Einsteckmaschine mit Druckprodukten.

Diese bekannten Einrichtungen lassen an Genauigkeit und Zuverlässigkeit zu wünschen übrig, insbesondere dann, wenn eine relativ hohe Verarbeitungsgeschwindigkeit gefahren werden soll.

Aufgabe der Erfindung ist es deshalb, eine Einrichtung zu schaffen, die einfach ausführbar ist und mit der die Druckprodukte bei relativ hoher Verarbeitungsgeschwindigkeit treffsicher zuführbar sind.

Erfindungsgemäss wird diese Aufgabe dadurch gelöst, dass die Aufnahmemittel paarweise zusammenwirkende, mit ihrem Umfang einen Förderspalt bildende Walzen aufweisen, die einenends und um senkrecht zur Förderrichtung an einem mit dem Zugorgan verbundenen Traggestell angeordnete Achsen antreibbar gelagert sind.

Es erweist sich als einfache Ausführungsform, wenn wenigstens eine Walze eines Walzenpaares mit einem Antriebsorgan verbindbar ist.

Zur unmittelbaren Nutzung der erfindungsgemässen Einrichtung ist es vorteilhaft, wenn entlang des Zugorgans wenigstens eine Zuführstation zur Beschickung der Aufnahmemittel und wenigstens eine Abgabestation zur Weiterverarbeitung der Druckprodukte vorgesehen ist, die durch Antriebsorgane ausgebildet sind.

Vorzugsweise sind die Antriebsorgane durch ortsfeste Steuerkurven oder angetriebene Steuermittel ausgebildet, die eine exakte Verarbeitung gestatten.

Zweckmässig ist zur Meidung einer ungenauen Erfassung und Abgabe der Druckprodukte die Länge einer ortsfesten Steuerkurve geringer als der Teilungsabstand zweier an dem Zugorgan befestigter Aufnahmemittel.

Wenn die Druckprodukte in einer zur Aufnahme entgegengesetzten Richtung wieder aus den Aufnahmemitteln ausgestossen werden, eignet sich eine Anordnungsweise der Steuerkurven besonders, wenn letztere wechselweise gegenüberliegend entlang dem Zugorgan versetzt vorkommen.

Es erweist sich als einfache und bewährte Konstruktion, wenn die Walzenpaare durch Zahnräder antriebsverbunden sind, sodass nur die in Umlaufrichtung nur eine Walze eines Walzenpaares von einem Antriebsorgan angetrieben wird.

Hierzu ist es günstig, wenn die vom Antriebsorgan angetriebene Walze am Umfang einen Antriebswulst aufweist, wobei durch Veränderung des Wulstdurchmessers die Drehgeschwindigkeit der Walze beeinflusst werden kann.

Zur Entnahme einzelner Druckprodukte aus den sich folgenden Aufnahmemitteln oder einer regelmässigen Teilentnahme ist es vorteilhaft, wenn die den anzutreibenden Walzen zugeordneten Antriebsorgane zuschaltbar ausgebildet sind.

Handelt es sich bei der Aufnahme um grössere Druckprodukte, dann ist es möglicherweise notwendig, dass eine längere Einzugsstrecke vorzusehen ist, sodass die Länge einer ortsfesten Steuerkurve mehr als ein Teilungsabstand eines Aufnahmemittels betragen müsste.

Ist eine längere Einzugsstrecke erforderlich, dann ist es vorteilhaft, wenn eine Zuführ- resp. eine Abgabestation zwei benachbarte Steuerkurven aufweist, denen jeweils ein Antriebswulst einer antreibbaren Walze zweier sich folgender Aufnahmemittel zugeordnet ist.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine schematische Darstellung einer erfindungsgemässen Einrichtung zum Transport von Druckprodukten,
- Fig. 2: eine auszugsweise Seitenansicht der in Fig. 1 gezeigten Einrichtung,
- Fig. 3: eine Draufsicht der in Fig. 2 dargestellten Einrichtung,
- Fig. 4: eine auszugsweise Seitenansicht eines alternativen Antriebsorgans und
- Fig. 5: ein Querschnitt durch Aufnahmemittel der Einrichtung in Laufrichtung betrachtet.

Fig. 1 zeigt die erfindungsgemässe Einrichtung 1 zum Transport von durch einen sog. Abschälanleger 2 von einem Stapel 3 vereinzelten, einer Einsteckmaschine 4 zugeführten Druckprodukten 5. Die Einsteckmaschine 4 weist an Ketten 6 umlaufende Taschen 7 auf, in denen, wie dargestellt, die Druckprodukte 5 quer zur Förderrichtung F eingesteckt werden. Im gezeigten Ausführungsbeispiel werden die vom Abschälanleger 2 übergebenen Hauptprodukte (Druckprodukt 5) auf einem ansteigenden Abschnitt eines Umlenkrades den Taschen 7 der Einsteckmaschine 4 bundvoraus zugeführt und auf dem anschliessenden abfallenden Abschnitt des Umlenkrades geöffnet, sodass sie auf dem weiteren Förderweg mit dem nächsten Druckprodukte einsteckweise beschickt werden können. Zuvor werden die Druckprodukte 5 an einer Auslage 9 eines Abschälanlegers 5 oder einer anderen Zuführeinrichtung an mit einem angetriebenen Zugorgan 13 verbundene Aufnahmemittel 8 der Einrichtung 1 übergeben bzw. von letzterer übernommen. Hierzu werden die Druckprodukte 5 falz- resp. bundvoran, etwa senkrecht zur Förderrichtung F der Einrichtung 1, die etwa die gleiche Geschwindigkeit wie die Einsteckmaschine 4 aufweist, auf einem mit der Auslage 9 des Anlegers 2 kommunizierenden Förderabschnitt von den Aufnahmemitteln 8 erfasst. Die Aufnahmemittel 8 weisen jeweils zwei paarweise fördernd zusammenwirkende, mit dem Umfang einen Förderspalt 10 bildende Walzen 11, 12 auf, die einenends und um senkrecht zur Förderrichtung F an einem mit dem Zugorgan 13 verbundenen Traggestell 14 angeordnete Achsen 15 gegenläufig antreibbar gelagert sind. Von den Walzenpaaren 11, 12 ist jeweils die in Förderrichtung F vorauslaufende Antriebswalze 12 an einer Zuführ- resp. Aufnahmestation 16 oder einer Abgabestation 17 der Druckprodukte 5 mit einem Antriebsorgan 27 in Antriebsverbindung bringbar. Der mit der Auslage 9 des Anlegers 2 kommunizierende Förderabschnitt ist als Zuführ- resp. Aufnahmestation 16 ausgebildet, wogegen ein Förderabschnitt im Näherungsbereich der Einsteckmaschine 4 als Abgabestation 17 ausgebildet ist.

Zum Zweck einer Entnahme von Druckprodukten 5 vor der Abgabe an die Einsteckmaschine 4 kann auf dem Förderweg eine Entnahmestation 18 vorgesehen sein. Die auf die Walze 12 einwirkenden Antriebsorgane 27 können, wie in den Fig. 1 bis 3 und 5 veranschaulicht, durch ortsfeste oder verstellbare Steuerkurven 19 ausgebildet sein.

Auch angetriebene Steuermittel, beispielsweise ein auf die Antriebswalze 12 einwirkendes, umlaufend angetriebenes Band 20, wie in der Fig. 4 gezeigt, sind als alternative Antriebsorgane 27 anwendbar.

Verstellbar ausgebildete Steuerkurven 19 oder angetriebene Steuermittel 20 lassen sich in ihrer Wirkung ausschalten. Aufgrund der Verarbeitungsweise und Anordnung der Verarbeitungseinrichtungen gemäss Fig. 1 sind die Steuerkurven 19 oder Steuermittel 20 der Zuführ- 16 und Abgabestation 17 resp. Entnahmestation 18 entlang dem Zugorgan 13 der Einrichtung 1 wechselweise gegenüberliegend angeordnet.

Aufgrund der Gegenläufigkeit der Walzen 11, 12 eines Aufnahmemittels 8 zur Bildung eines Förderspaltes 10, der an der Auslage 9 des Anlegers 2 etwa parallel zum Falz der zugeführten Druckprodukte 5 verläuft, vorzugsweise etwa horizontal, sind die Walzen 11, 12 eines Walzenpaares durch jeweils ein Zahnrad 21, 22 miteinander antriebsverbunden (siehe Fig. 3).

Die Druckprodukte 5 können von den Aufnahmemitteln 8 in einer Richtung aufgenommen und abgegeben oder durch reversieren der Drehrichtung in entgegengesetzter Richtung zur Aufnahme abgegeben werden.

Der Antrieb der Walzen 11, 12 erfolgt über einen am Umfang der Walze 12 überstehenden ringförmigen Antriebswulst 23, der im Sinne einer optimalen Nutzung des Förderspaltes 10 im Bereich der einseitigen Lagerung der Walze 12 an dieser befestigt ist. Durch die Verstellbarkeit der Antriebsorgane 8 sind diese zuschalt- oder ausschaltbar.

Zur Verarbeitung grösserer Druckprodukte 5, die eine längere Einzugsstrecke erfordern, sind die Steuerkurven 19 oder die Steuermittel 20 annähernd so lang wie zwei Teilungsabstände zweier am Zugorgan 13 befestigter Aufnahmemittel 8.

Bei einer Ausführung der Einrichtung 1 gemäss Fig. 3 ist die Entnahmestation 18 durch zwei nebeneinander versetzte, separat betätigbare Steuerkurven 19, 19' oder Steuermittel 20, 20' ausgebildet, sodass es möglich ist, an der Entnahmestation 18 ein Druckprodukt 5 von der Einrichtung 1 auszuschleusen, ohne dass ein sich ebenfalls im Wirkbereich der Steuerkurve 19, 19' oder der Steuermittel 20, 20' befindendes Druckprodukt 5 davon beeinflusst wird.

In Fig. 5 ist die konstruktive Ausgestaltung der Einrichtung 1 vereinfacht dargestellt. Die Aufnahmemittel 8 sind in einer Führungsvorrichtung 24 einer als Zugorgan 13 verwendeten Gelenkkette 25 fliegend befestigt. An dem jochartig ausgebildeten Traggestell 14 sind zwei abstehende Dorne 26 befestigt, an denen jeweils eine Walze 11, 12 gelagert ist.

## Patentansprüche

1. Einrichtung (1) zum Transport von Druckprodukten (5), mit einem endlos umlaufend geführten Zugorgan (13), an welchem in regelmässigen Abständen zugeführte Druckprodukte (5) übernehmende und wieder abgebende Aufnahmemittel (8) befestigt sind, **dadurch gekennzeichnet, dass** die Aufnahmemittel (8) paarweise zusammenwirkende, mit ihrem Umfang einen Förderspalt (10) bildende Walzen (11, 12) aufweisen, die einenends und um senkrecht zur Förderrichtung (F) an einem mit dem Zugorgan (13) verbundenen Traggestell (14) angeordnete Achsen (15) antreibbar gelagert sind.

2. Einrichtung nach Anspruch 1, **dadurch gekennzeichnet, dass** wenigstens eine Walze (12) des Walzenpaares (11, 12) mit einem Antriebsorgan (27) verbindbar ist.

3. Einrichtung nach Anspruch 2, **dadurch gekennzeichnet, dass** entlang des Zugorgans (13) wenigstens eine Zuführstation (16) und eine Abgabestation (17) vorgesehen ist, die durch Antriebsorgane (27) ausgebildet sind.

4. Einrichtung nach Anspruch 3, **dadurch gekennzeichnet, dass** die Antriebsorgane (27) durch ortsfeste oder verstellbare Steuerkurven (19, 19') oder angetriebene Steuermittel (20, 20') ausgebildet sind.

5. Einrichtung nach Anspruch 4, **dadurch gekennzeichnet, dass** die Länge einer Steuerkurve (19, 19') ein oder mehrere Teilungsabstände zweier an dem Zugorgan (13) befestigter Aufnahmemittel (8) beträgt.

6. Einrichtung nach Anspruch 5, **dadurch gekennzeichnet, dass** die Steuerkurven (19, 19') oder Steuermittel (20, 20') einer Zuführ- (16) resp. Abgabestation (17) wechselweise gegenüberliegend entlang dem Zugorgan (13) angeordnet sind.

7. Einrichtung nach einem der Ansprüche 1 bis 6, **dadurch gekennzeichnet, dass** die Walzenpaare (11, 12) durch Zahnräder (21, 22) antriebsverbunden sind.

8. Einrichtung nach Anspruch 7, **dadurch gekennzeichnet, dass** die von der ortsfesten resp. verstellbaren Steuerkurve (19, 19') oder Steuermittel (20, 20') antreibbare Walze (12) eines Walzenpaares (11, 12) am Umfang wenigstens einen Antriebswulst (23, 23') aufweist.

9. Einrichtung nach einem der Ansprüche 2 bis 8, **dadurch gekennzeichnet, dass** die Antriebsorgane (27) zuschaltbar ausgebildet sind.

10. Einrichtung nach einem der Ansprüche 1 bis 9, **dadurch gekennzeichnet, dass** eine zwischen Zuführ- (16) und Abgabestation (17) angeordnete Entnahmestation (18) zwei getrennt von einander angeordnete und betätigbare Steuerkurven (19, 19') oder Steuermittel (20, 20') aufweist, denen jeweils ein Antriebswulst (23, 23') einer antreibbaren Walze (12) zweier sich folgender Aufnahmemittel (8) zugeordnet ist.

11. Einrichtung nach einem der Ansprüche bis 10, **dadurch gekennzeichnet, dass** die Antriebsorgane (27) entlang des Förderweges zur Reversierbarkeit der Drehrichtung der Walzen (11, 12) eines Aufnahmemittels (8) angeordnet sind.

## Claims

1. Device (1) for transporting printed products (5), having a flexible drive element (13) which is guided in an endlessly circulating manner and to which holding means (8) are fastened which accept printed products (5) supplied at regular intervals and pass them on again, **characterized in that** the holding means (8) have rollers (11, 12) which interact in pairs, form a delivery nip (10) with their circumference and are mounted so as to be drivable at one end and about axes (15) which are arranged perpendicularly with respect to the conveying direction (F) on a carrying frame (14) which is connected to the flexible drive element (13).

2. Device according to Claim 1, **characterized in that** at least one roller (12) of the pair of rollers (11, 12) can be connected to a drive element (27).

3. Device according to Claim 2, **characterized in that** at least one feed station (16) and a delivery station (17), which are formed by drive elements (27), are provided along the flexible drive element (13).

4. Device according to Claim 3, **characterized in that** the drive elements (27) are formed by fixed position or adjustable control cams (19, 19') or driven control means (20, 20').

5. Device according to Claim 4, **characterized in that** the length of a control cam (19, 19') is one or more pitch spacings of two holding means (8) fastened to the flexible drive element (13).

6. Device according to Claim 5, **characterized in that** the control cams (19, 19') or control means (20, 20') are arranged along the flexible drive element (13) so as to lie alternately opposite a feed station (16) and a delivery station (17).

7. Device according to one of Claims 1 to 6, **characterized in that** the pairs of rollers (11, 12) are drive-connected by gear wheels (21, 22).

8. Device according to Claim 7, **characterized in that** the roller (12) of a pair of rollers (11, 12) which can be driven by the fixed-position or adjustable control cam (19, 19') or control means (20, 20') has at least one drive bead (23, 23') on its circumference.

9. Device according to one of Claims 2 to 8, **characterized in that** the drive elements (27) are configured such that they can be switched on.

10. Device according to one of Claims 1 to 9, **characterized in that** a removal station (18) which is arranged between the feed station (16) and the delivery station (17) has two control means (20, 20') or control cams (19, 19') which are actuable and arranged separately from one another, a drive bead (23, 23') of a drivable roller (12) of two consecutive holding means (8) being assigned in each case to the said control cams (19, 19') or control means (20, 20').

11. Device according to one of Claims 1 to 10, **characterized in that** the drive elements (27) are arranged along a conveying path in order for it to be possible to reverse the rotational direction of the rollers (11, 12) of a holding means (8).

## Revendications

1. Dispositif (1) pour transporter des produits imprimés (5), comprenant un organe de traction (13) guidé en circuit continu sans fin, sur lequel sont fixés des moyens de réception (8) prenant en charge et délivrant à nouveau des produits imprimés (5) acheminés à intervalles réguliers, **caractérisé en ce que** les moyens de réception (8) présentent des rouleaux (11, 12) coopérant par paires, formant avec leur périphérie une fente de transport (10), qui sont supportés de manière à pouvoir être entraînés à une extrémité et autour d'axes (15) disposés perpendiculairement à la direction de transport (F) sur un bâti porteur (14) connecté à l'organe de traction (13).

2. Dispositif selon la revendication 1, **caractérisé en ce qu'**au moins un rouleau (12) de la paire de rouleaux (11, 12) peut être relié à un organe d'entraînement (27).

3. Dispositif selon la revendication 2, **caractérisé en ce que** l'on prévoit, le long de l'organe de traction (13) au moins un poste d'alimentation (16) et au moins un poste de décharge (17), qui sont constitués par des organes d'entraînement (27).

4. Dispositif selon la revendication 3, **caractérisé en ce que** les organes d'entraînement (27) sont réalisés par des cames de commande fixes ou réglables (19, 19') ou des moyens de commande entraînés (20, 20').

5. Dispositif selon la revendication 4, **caractérisé en ce que** la longueur d'une came de commande (19, 19') vaut un ou plusieurs intervalles de séparation de deux moyens de réception (8) fixés sur l'organe de traction (13).

6. Dispositif selon la revendication 5, **caractérisé en ce que** les cames de commande (19, 19') ou les moyens de commande (20, 20') d'un poste d'alimentation (16), respectivement d'un poste de déchargement (17), sont disposé (e) s en alternance l'un(e) en face de l'autre le long de l'organe de traction (13).

7. Dispositif selon l'une quelconque des revendications 1 à 6, **caractérisé en ce que** les paires de rouleaux (11, 12) sont connectées en entraînement par des roues dentées (21, 22).

8. Dispositif selon la revendication 7, **caractérisé en ce que** le rouleau (12) d'une paire de rouleaux (11, 12) pouvant être entraîné par les cames de commande (19, 19') fixes, respectivement réglables, ou les moyens de commande (20, 20'), présente au moins un bourrelet d'entraînement (23, 23') sur la périphérie.

9. Dispositif selon l'une quelconque des revendications 2 à 8, **caractérisé en ce que** les organes d'entraînement (27) sont réalisés de manière à pouvoir être raccordés.

10. Dispositif selon l'une quelconque des revendications 1 à 9, **caractérisé en ce qu'**un poste d'enlèvement (18) disposé entre le poste d'alimentation (16) et le poste de décharge (17) présente deux cames de commande (19, 19') ou moyens de commande (20, 20') actionnables et disposé(e)s séparément l'un(e) de l'autre, auxquel(le)s est associé à chaque fois un bourrelet d'entraînement (23, 23') d'un rouleau (12) pouvant être entraîné de deux moyens de réception (8) successifs.

11. Dispositif selon l'une quelconque des revendications 1 à 10, **caractérisé en ce que** les organes d'entraînement (27) sont disposés le long de la section de transport en vue de permettre l'inversion du sens de rotation des rouleaux (11, 12) d'un moyen de réception (8).
